# FASCICULE DE BREVET EUROPEEN

(11) **EP 2 728 294 B1**
(45) Date de publication et mention de la délivrance du brevet: **02.09.2015**
(21) Numéro de dépôt: 13190851.9
(22) Date de dépôt: 30.10.2013
(51) Int. Cl.: F41A 23/28, F41A 27/22

(54) **Artillerie pivotante**
Drehgeschütz
Traversing artillery

(30) Priorité: 31.10.2012 FR 1202950
(43) Date de publication de la demande: 07.05.2014
(73) Titulaire: NEXTER Systems, 42328 Roanne Cedex (FR)
(72) Inventeur: Grelat, Philippe, 18023 Bourges (FR); Remangeon, Bertrand, 18023 Bourges (FR); De Souza, Jérémy, 18023 Bourges (FR)
(74) Mandataire: Chaillot, Geneviève

(56) Documents cités:
- CH-A- 166 832
- DE-B- 1 294 852
- GB-A- 191 011 502

## Description

Le domaine technique de l'invention est celui des pièces d'artillerie mobiles et en particulier des pièces d'artillerie tractées.

Une pièce d'artillerie tractée comporte d'une part un châssis sur lequel pivote un affut de canon d'artillerie, et comporte d'autre part un train de roulement ainsi que des barres de flèche. Ces barres de flèche ont un double rôle. Lorsqu'elles sont écartées et décrochées du véhicule tracteur elles servent d'appui stable pour les phases de tir. Lorsqu'elles sont fermées, elles jouent le rôle de timon pour les phases de mobilité tractée.

Lors de la phase de mobilité tractée, le tube de la pièce est orienté parallèlement aux barres de flèche et vers le véhicule tracteur. Une fois la pièce sur son lieu de tir, pour pouvoir tirer, il est nécessaire dans un premier temps d'amener le tube dans la zone de pointage située à l'opposé des barres de flèches, puis dans un second temps de pointer précisément le tube de l'arme.

Le brevet DE 1294852 B, qui forme un point de départ pour le préambule de la revendication 1, décrit ainsi une example d'une telle pièce d'artillerie tractée.

Il est connu des pièces d'artilleries lourdes ne pouvant pas être mise en oeuvre manuellement, telles l'artillerie de 155mm TR155 de Nexter Systems. Ces pièces utilisent un seul et unique moyen de rotation de l'arme consistant en un moteur hydraulique et un pivot unique solidaire du châssis pour faire retourner et pointer en gisement un affût d'arme. Ces deux phases requièrent des performances différentes. Le retournement exige de la rapidité pour mettre en oeuvre la pièce le plus vite possible, alors que le pointage exige de la précision. Ainsi ces deux performances sont difficiles à tenir simultanément car les moyens permettant d'être rapide ont des caractéristiques ne permettant pas l'obtention d'une précision satisfaisante et inversement.

L'invention propose donc de résoudre un problème de performances antagonistes en autorisant l'obtention à la fois d'un pointage précis de l'affût de l'arme et la possibilité d'assurer un retournement rapide de l'affût de l'arme.

Ainsi, l'invention a pour objet une pièce d'artillerie mobile comportant :
un châssis supportant une platine de retournement, platine de retournement comportant une première liaison pivot d'axe vertical, la pièce d'artillerie mobile caractérisée en ce que la platine de retournement comporte au moins un moyen moteur de retournement destiné à faire tourner une interface de retournement autour de la première liaison pivot, l'interface de retournement supportant un affût de tir et comportant un moyen de pointage fin en gisement permettant de faire tourner l'affût par rapport à l'interface de retournement autour d'une seconde liaison pivot d'axe vertical.

Selon un mode de réalisation, le moyen moteur de retournement comporte un pignon engrenant avec une couronne de l'interface de retournement.

Avantageusement, le moyen de pointage fin en gisement comporte un vérin hydraulique apte à pointer l'affût sur une amplitude d'au moins 30 degrés.

Selon une caractéristique de l'invention, le moyen moteur de retournement est apte à faire tourner la platine par rapport au châssis d'au moins un demi-tour.

Avantageusement, la première liaison pivot comporte une bague saillant de la platine de retournement, bague correspondant avec une forme en creux pratiquée dans l'interface de retournement, la bague et la forme en creux sont coaxiaux autour de l'axe vertical.

L'invention sera mieux comprise à la lecture de la description suivante, description faite en référence aux dessins en annexes dans lesquels :
La figure 1 représente une vue partielle de côté d'une pièce d'artillerie, selon l'invention, tractée par un véhicule, sur cette vue la barre de flèche la plus en avant ainsi que la roue qu'elle porte ne sont pas représentées..
La figure 2 représente une vue éclatée partielle de la pièce d'artillerie selon l'invention au niveau du châssis, vue ne montrant que platine, interface et affût.
La figure 3 représente une vue partielle de coté de la pièce d'artillerie selon l'invention en cours de retournement, la barre de flèche la plus en avant ainsi que la roue qu'elle porte ne sont pas représentées.
La figure 4 représente une vue de dessus en coupe partielle de la pièce d'artillerie selon l'invention en cours de pointage fin.

Selon la figure 1, une pièce d'artillerie tractée 1 est accrochée derrière un véhicule 100. La pièce 1 est reliée au véhicule 100 au moyen de deux barres de flèche 2 faisant office de timon 3. Les barres de flèche 2 sont reliées à un châssis 4 supportant d'une part un train de roulement 5, permettant la mobilité de la pièce et d'autre part une arme 6 permettant le tir d'obus (obus non représentés). Pour plus de commodité de lecture des figures 1 et 3, il a été retiré la barre de flèche la plus en avant sur la figure ainsi que la roue qu'elle porte, afin de mieux voir la structure de la pièce d'artillerie.

L'arme comporte un tube 7 orienté vers le véhicule 100, c'est à dire orienté du même côté du châssis 4 que les barres de flèche 2. L'extrémité du tube 7 placée vers le véhicule 100 est solidaire des barres de flèche 2 à l'aide d'un moyen de bridage 8.

Selon la figure 2, le châssis 4 de la pièce d'artillerie 1 supporte une platine de retournement 10 boulonnée au châssis 4. Cette platine 10 comporte un verrou 20 destiné à bloquer en position une interface de retournement 12 décrite plus loin. La platine de retournement 10 comporte une surface supérieure 10a sensiblement circulaire. La surface supérieure 10a comporte une bague de pivot 10b qui est saillante par rapport à la surface supérieure 10a. La partie centrale de la platine de retournement 10 comporte un fût tubulaire 10c délimitant un alésage cylindrique. La surface supérieure 10a, la bague de pivot 10b et le fût tubulaire 10c sont coaxiaux autour d'un même axe de pivot 9 sensiblement vertical 9.

La platine de retournement 10 comporte un moyen moteur 11 comportant un moteur hydraulique 11a entrainant un pignon 11b via un renvoi d'angle. Le pignon 11b a un axe de rotation 11c parallèle à l'axe de pivot 9.

La surface supérieure 10a est destinée à supporter avec glissement une interface de retournement 12. L'interface de retournement 12 comporte dans sa partie inférieure une gorge (gorge non visible) destinée à correspondre avec la bague de pivot 10b. La bague de pivot 10b et la gorge sont coaxiaux autour du même axe de pivot 9 sensiblement vertical 9.

La correspondance de la gorge et de la bague de pivot 10b définit ainsi une première liaison pivot 13 permettant la rotation de l'interface de retournement 12 vis à vis de la platine de retournement autour de l'axe 9. L'interface de retournement comporte une couronne 14 à denture intérieure. La couronne 14 est centrée autour de l'axe 9.

La couronne 14 est destinée à engrener avec le pignon 11b du moyen moteur 11 de la platine de retournement 10. La rotation du pignon 11b entraine la rotation de l'interface de retournement 12 autour de l'axe 9.

Ainsi, le moyen moteur 11 et le train d'engrenages comportant le pignon 11b et la couronne 14 seront dimensionnés par l'homme du métier pour obtenir une rotation rapide, c'est à dire une rotation de 180° en moins de 20 secondes soit une vitesse supérieure à 9 degrés par seconde.

L'interface de retournement 12 comporte un moyen de pointage fin 15 comportant un vérin hydraulique double effet 15a. Le vérin 15 est solidaire de l'interface de retournement 12 au moyen d'une articulation 15b permettant des oscillations de faible amplitude du vérin 15a autour d'un axe d'oscillation 15c de l'articulation 15b (oscillation d'environ 15 degrés d'amplitude). L'axe 15c est parallèle à l'axe de pivot 9. La tige de vérin 15d comporte à son extrémité une liaison rotule 16 destinée à être solidaire d'une chape 17 d'un affut d'arme 18 (arme visible à la figure 1). L'affut d'arme 18 comporte un arbre cylindrique 19 coaxial à l'axe de pivot 9. Cet arbre 19 est destiné à correspondre avec l'alésage du fût tubulaire 10c de la platine de retournement 10, l'ensemble ainsi constitué définissant une seconde liaison pivot 40 d'axe de rotation 9.

La sortie ou la rentrée de la tige de vérin 15d du moyen de pointage fin 15 permet de faire pivoter l'affut 18 par rapport à l'interface de retournement 12 de plus ou moins une quinzaine de degrés avec un jeu inférieur à 1 dixième de degré.

Selon la figure 3, après déblocage de l'interface de retournement 12 par libération d'un verrou 20, l'arme 6 a pivoté d'un demi-tour autour de l'axe de pivot 9 (angle repéré R1 à la figure 4). Le tube 7 de l'arme 6 est situé à l'opposé des barres de flèches 2. Pour cela le moyen moteur 11 a entraîné en rotation l'interface de retournement 12 qui a tourné vis à vis de la platine de retournement 10 autour de la première liaison pivot 13. Au terme du demi-tour, l'interface de retournement 12 est bloquée en position retournée par l'intermédiaire du verrou 20.

Dans un second temps, selon la figure 4, l'arme doit rejoindre sa position de pointage exact afin d'être alignée sur une cible potentielle (cible non représentée). Pour cela, le moyen de pointage fin a provoqué la rotation de l'affut d'arme 18 d'un angle R2 autour de la seconde liaison pivot 40 à une vitesse inférieure à 3 degrés par secondes.

Ainsi l'invention permet de mettre la pièce en configuration de tir de manière rapide et précise. L'invention permet également une sortie de la position de tir rapide, en ramenant tout d'abord l'arme dans sa position occupée après le demi-tour précédemment évoqué, grâce au moyen de pointage fin dans un premier temps puis en ramenant le tube d'arme vers les barres de flèches grâce au moyen moteur de retournement 11 dans un second temps.

## Revendications

1. Pièce d'artillerie mobile (1) comportant :
un châssis (4) supportant une platine de retournement (10), platine de retournement (10) comportant une première liaison pivot (13) d'axe vertical (9), la pièce d'artillerie mobile (1) **caractérisée en ce que** la platine de retournement (10) comporte au moins un moyen moteur (11) de retournement destiné à faire tourner une interface de retournement (12) autour de la première liaison pivot (13), l'interface de retournement (12) supportant un affût de tir (18) et comportant un moyen de pointage fin (15) en gisement permettant de faire tourner l'affût (18) par rapport à l'interface de retournement (12) autour d'une seconde liaison pivot (40) d'axe vertical (9).

2. Pièce d'artillerie selon la revendication 1, **caractérisée en ce que** le moyen moteur de retournement comporte un pignon engrenant avec une couronne de l'interface de retournement.

3. Pièce d'artillerie (1) selon une des revendications 1 ou 2, **caractérisée en ce que** le moyen de pointage fin en gisement comporte un vérin hydraulique apte à pointer l'affût sur une amplitude d'au moins 30 degrés.

4. Pièce d'artillerie selon une des revendications 1 à 3, **caractérisée en ce que** le moyen moteur de retournement (11) est apte à faire tourner la platine (10) par rapport au châssis (4) d'au moins un demi-tour.

5. Pièce d'artillerie selon une des revendications 1 à 4, **caractérisée en ce que** la première liaison pivot (13) comporte une bague (10b) saillant de la platine de retournement (10), bague (10b) correspondant avec une forme en creux pratiquée dans l'interface de retournement (12), la bague (10b) et la forme en creux sont coaxiaux autour de l'axe vertical (9).

## Patentansprüche

1. Bewegliches Artilleriegeschütz (1), aufweisend:
einen Träger (4), der eine Wendeplatte (10) trägt, wobei die Wendeplatte (10) eine erste Schwenkverbindung (13) mit einer senkrechten Achse (9) aufweist, wobei das bewegliche Artilleriegeschütz (1) **dadurch gekennzeichnet ist, dass** die Wendeplatte (10) mindestens ein Wendemotormittel (11) zum Drehen eines Wendeverbindungsteils (12) um die erste Schwenkverbindung (13) herum aufweist, wobei das Wendeverbindungsteil (12) ein Abschussgestell (18) trägt und ein Seitenfeinrichtmittel (15) aufweist, mit dem das Gestell (18) bezogen auf das Wendeverbindungsteil (12) um eine zweite Schwenkverbindung (40) mit der senkrechten Achse (9) gedreht werden kann.

2. Artilleriegeschütz nach Anspruch 1, **dadurch gekennzeichnet, dass** das Wendemotormittel ein Ritzel aufweist, das mit einem Zahnkranz des Wendeverbindungsteils in Eingriff steht.

3. Artilleriegeschütz (1) nach Anspruch 1 oder 2, **dadurch gekennzeichnet, dass** das Seitenfeinrichtmittel einen Hydraulikzylinder aufweist, der dafür geeignet ist, das Gestell über einen Ausschlag von mindestens 30 Grad zu richten.

4. Artilleriegeschütz nach einem der Ansprüche 1 bis 3, **dadurch gekennzeichnet, dass** das Wendemotormittel (11) dafür geeignet ist, die Platte (10) bezogen auf den Träger (4) um mindestens eine Halbkreiswende zu drehen.

5. Artilleriegeschütz nach einem der Ansprüche 1 bis 4, **dadurch gekennzeichnet, dass** die erste Schwenkverbindung (13) einen Ring (10b) aufweist, der aus der Wendeplatte (10) ragt, wobei der Ring (10b) mit einer vertieften Form übereinstimmt, die in dem Wendeverbindungsteil (12) hergestellt ist, der Ring (10b) und die vertiefte Form um die senkrechte Achse (9) herum koaxial sind.

## Claims

1. Movable artillery gun (1) comprising:
a frame (4) supporting a turning plate (10), the turning plate (10) comprising a first pivot link (13) of a vertical axis (9), the movable artillery gun (1) being **characterized in that** the turning plate (10) comprises at least one turning motor means (11) for rotating a turning interface (12) around the first pivot link (13), the turning interface (12) supporting a firing carriage (18) and comprising a fine traverse laying means (15) allowing the carriage (18) to rotate with respect to the turning interface (12) around a second pivot link (40) of a vertical axis (9).

2. Artillery gun according to claim 1, **characterized in that** the turning motor means comprises a pinion meshing with a ring gear of the turning interface.

3. Artillery gun (1) according to one of claims 1 or 2, **characterized in that** the fine traverse laying means comprises a hydraulic cylinder able to lay the carriage over an amplitude of at least 30 degrees.

4. Artillery gun according to one of claims 1 to 3, **characterized in that** the turning motor means (11) is able to rotate the plate (10) with respect to the frame (4) by at least half a turn.

5. Artillery gun according to one of claims 1 to 4, **characterized in that** the first pivot link (13) comprises a ring (10b) protruding from the turning plate (10), the ring (10b) corresponding with a recessed shape made in the turning interface (12), the ring (10b) and the recessed shape are coaxial around the vertical axis (9).
